# EUROPÄISCHE PATENTSCHRIFT

(11) **EP 0 852 313 B1**
(45) Veröffentlichungstag und Bekanntmachung des Hinweises auf die Patenterteilung: **24.09.2003**
(21) Anmeldenummer: 97110212.4
(22) Anmeldetag: 23.06.1997
(51) Int. Cl.: F16P 3/14, E05F 15/20

(54) **Vorrichtung zur Ansteuerung und/oder Absicherung eines motorisch angetriebenen Flügels einer Tür, eines Fensters oder dergleichen**
Device for controlling and/or securing motor-driven door panels, windows or the like
Dispositif pour la commande et/ou pour sécuriser les panneaux de portes motorisés, fenêtres ou analogues

(30) Priorität: 09.10.1996 DE 19641567; 19.12.1996 DE 19653026
(43) Veröffentlichungstag der Anmeldung: 08.07.1998
(73) Patentinhaber: GEZE GmbH, 71229 Leonberg (DE)
(72) Erfinder: Reuff, Theo, 71065 Sindelfingen (DE); Rothenburg, Jens, 71263 Weil der Stadt (DE)

(56) Entgegenhaltungen:
- EP-A- 0 179 252
- DE-A- 4 339 272
- DE-A- 4 414 434
- DE-A- 19 522 760
- PATENT ABSTRACTS OF JAPAN vol. 096, no. 010, 31.Oktober 1996 & JP 08 142868 A (RAILWAY TECHNICAL RES INST), 4.Juni 1996,

## Beschreibung

Die Erfindung betrifft eine Vorrichtung zur Ansteuerung und Absicherung eines motorisch angetriebenen Flügels einer Tür, eines Fensters oder dergleichen mit Erfassungsmitteln zur Erfassung des Flügels und/oder des abzusichernden Bereiches, z.B. Bewegungsbereich des Flügels, mit Auswertemitteln und mit Steuermitteln, vorzugsweise zur Steuerung des motorischen Antriebs des Flügels, und die Verwendung eines Bilderfassungsgerätes als Erfassungsmittel,
sowie ein Verfahren zur Ansteuerung und Absicherung eines motorisch angetriebenen Flügels einer Tür, eines Fensters oder dergleichen mit Erfassungsmitteln zur Erfassung des Flügels und/oder des abzusichernden Bereiches, z.B. Bewegungsbereich des Flügels, mit Auswertemitteln und mit Steuermitteln, vorzugsweise zur Steuerung des motorischen Antriebs des Flügels.

Derartige Vorrichtungen zur Ansteuerung und Absicherung einer Tür, eines Fensters oder dergleichen verwenden in der Regel mehrere Sensoren, die jeder für sich einen bestimmten Türbereich erfassen und absichern. Gebräuchlich sind dabei Sensoren unterschiedlichster Bauart, die entweder als Bewegungsmelder oder als Zustandsmelder nach dem Reflexionsprinzip ausgebildet sind.
Bewegungsmelder arbeiten üblicherweise nach dem Dopplerprinzip, d.h. ein Signal wird in einen bestimmten Erfassungsbereich abgestrahlt und die reflektierte Strahlung empfangen. Befindet sich im Erfassungsbereich ein bewegter Gegenstand, etwa eine Person, so wird die Frequenz der reflektierten Strahlung je nach Bewegungsrichtung größer oder kleiner sein als die Frequenz der ausgesandten Strahlung. Dieses Prinzip ist unabhängig davon, ob nun mit Infrarotstrahlung, mit Radar oder mit Ultraschall gearbeitet wird.
Bei Zustandsmeldern wird Strahlung, meist im nahen Infrarot, in den Erfassungsbereich abgestrahlt. Fotodioden überwachen als Detektoren den Erfassungsbereich und messen die Intensität der reflektierten Strahlung. Wenn ein Objekt oder eine Person sich in diesem Bereich befindet nimmt die Intensität der reflektierten Strahlung zu und der Detektor spricht darauf an.
Bei den gebräuchlichen Lichtschranken ist das Prinzip genau umgekehrt. Befindet sich ein Objekt im Lichtstrahl wird dieser dadurch unterbrochen und der entsprechende Detektor registriert einen Abfall der Intensität. Hierbei ist jedoch nachteilig, daß der Erfassungsbereich allein auf den relativ schmalen Lichtstrahl beschränkt ist.
Die DE 33 44 561 C1 beschreibt beispielsweise ein Sensoranordnung zur Überwachung des Schwenkbereiches von Türflügeln. Hier sind an der Oberkante eines motorisch betätigten Türflügels einige Einzelsensoren angeordnet, welche ihre Strahlung im wesentlichen nach unten abstrahlen. Diese Sensoren arbeiten im Infrarotbereich und reagieren auf Änderung der reflektierten Lichtmenge. Sollten sich Personen oder Gegenstände im Schwenkbereich des Türflügels befinden kann über die Sensorik der Türantrieb stillgesetzt werden.

Diese Lösung hat den Nachteil, daß wegen des pyramiden- oder keulenförmig begrenzten Abstrahlkegels jeweils mehrere Sensoren angebracht werden müssen und zudem die Schließkanten in der Praxis nicht immer ausreichend erfaßt und abgesichert werden.
Die DE 30 20 483 C2 beschreibt eine photoelektrische Vorrichtung zum Abtasten von Gegenständen. Durch die Anordnung der einzelnen Sensoren wird quasi ein Zick-Zack-Muster gebildet, das es gestattet, in der Tiefe einen homogenen und kontrollierten Abtastbereich zu erfassen. Ein Sensor dieser Art wird waagerecht auf beiden Seiten einer Pendeltür montiert, wobei eine Vorrichtung zum Öffnen und die andere zur Absicherung dient.
Eine andere bekannte, auf dem Markt käufliche Sensoranordnung besitzt ein nach Art einer Griffleiste sich über die gesamte Breite des Flügels erstreckendes Gehäuse, in dem lichtemittierende und lichtempfindliche Elemente linienförmig nebeneinander angeordnet sind. Das Licht wird etwa in horizontaler Richtung emittiert, so daß bei entsprechender Einstellung der Leistung des emittierten Lichtes, bzw. der Empfindlichkeit der empfangenden Sensoren eine sich etwa in Griffhöhe erstreckende Raumzone im Nahbereich des Türflügels überwacht wird. Diese Anordnung hat den Nachteil, daß sich die überwachte Raumzone nicht bis zum Boden erstreckt, so daß beispielsweise Kleinkinder die überwachte Raumzone unterkriechen können. Darüber hinaus ist die bekannte Sensorvorrichtung außerordentlich teuer.
Das DE GM 73 04 821 zeigt eine Sicherheitsvorrichtung für Schiebetüren, die insbesondere bei Aufzugstüren verwendet wird. Von einem Impulsgebergerät werden Impulse ausgesendet, die von einem korrespondierenden Empfangsgerät am gleichen Türflügel empfangen werden. Werden die ausgesandten Impulse nicht an dem Empfangsgerät ordnungsgemäß empfangen, so geht man davon aus, daß sich in dem sicherheitsrelevanten Bereich, d.h. an der Flügelkante, eine Person, bzw. ein Gegenstand befindet. Aufgrund dieser Tatsache wird eine Abschaltung der Fahrbewegung des Türflügels herbeigeführt.

In der DE 44 14 434 A1, welche zur Abgrenzung der Erfindung herangezogen wurde, wird ein Verfahren zur Erkennung von sich auf einem im untertägigen Grubenbetrieb eingesetzten Förderband befindenden Personen gezeigt, bei welchem eine Überwachung des laufenden Förderbandes mittels von einer stationär angeordneten Videokamera aufgenommenen Bildsignalen erfolgt. Dabei werden mittels einer senkrecht über dem Förderband angeordneten Lichtquelle zur Aussendung von Linienlicht sowie der mit einem seitlichen Winkel zum Förderband geneigten Videokamera im Lichtschnitt den Beladungszustand des Förderbandes beinhaltende Bildsignale erstellt. Diese Bildsignale werden als Ist-Signale nach ihrer für eine rechnerbezogene Verarbeitung geeigneten Umwandlung in einer Auswerteeinheit über aufeinanderfolgende Längenabschnitte des Förderbandes miteinander verglichen, und es wird bei einer, eine vorbestimmte Größe überschreitenden Abweichung, der Ist-Werte voneinander das Stillsetzen des Förderbandes ausgelöst.

Nachteilig bei dem gezeigte Verfahren ist, dass eine spezielle Lichtquelle zur Aussendung von Linienlicht erforderlich ist und die Videokamera als Bilderfassungsmittel in einem bestimmten Winkel zur Linien-Lichtquelle angeordnet sein muss. Die Videokamera ist nicht mitbewegbar anordenbar. Die Auswertung der erzeugten Schnittbilder ist aufwändig.

Aufgabe der Erfindung ist es, eine Vorrichtung zur Überwachung und Ansteuerung einer Tür oder eines Fensters auszubilden, mit einem Bilderfassungsmittel, welches die Bereiche beiderseits eines Flügels erfassen kann. Die Erfassung soll dabei mit möglichst einfachen Mitteln erfolgen, kostengünstig sein und vielfältig einsetzbar sein.

Die Aufgabe wird erfindungsgemäß mit dem Gegenstand des Anspruchs 1 gelöst. Es ist vorgesehen, dass zur Erfassung der zu überwachenden Bereiche ein Bilderfassungsgerät, vorzugsweise eine CCD-Kamera, eingesetzt wird. Das Bilderfassungsgerät ist auf dem Flügel mitbewegt angeordnet, wobei die Erfassungsrichtung die Flügelebene durchgreifend ausgerichtet ist, wobei sowohl die Seite vor als auch die Seite hinter der Flügelebene erfasst wird. Die Kamera kann auch eine zweigeteilte Optik aufweisen, wobei ein Teil der Optik den Raum auf der einen Seite des Flügels und der zweite Teil den Raum auf der anderen Seite des Flügels erfasst. Die Kamera ist mit einer Auswerteeinheit, vorzugsweise mit einem IC oder µP verbunden, welcher Vorgänge und Zustände in den von der Kamera erfassten Bereichen erkennt und eine entsprechend Ansteuerung des motorischen Antriebs einleitet.
Es ergibt sich eine erhöhte Absicherung und auch die Möglichkeit Fehlfunktionen der Anlage zu erfassen. Vorteilhafte Anwendungen bei Fluchtwegtüren sind möglich.
Mit der Kamera soll also ein Raum in Bereich einer automatischen Tür überwacht werden. Hierzu wird bevorzugt eine Kamera mit einem möglichst kleinen Kamerakopf eingesetzt. Er kann unmittelbar im Antrieb eingebaut werden. Die Auswertelektronik kann den überwachten Raum in drei verschiedene Abschnitte unterteilen, in denen auf Bewegung oder Stillstand in einer festgelegten Form reagiert werden muss. Die Einstellung der Abschnitte soll weitgehend vollautomatisch erfolgen.

Ebenso muß die Anpassung an die verschiedenen Umweltbedingungen, insbesondere an die ständig wechselnden Lichtverhältnisse, automatisch geschehen. Ständig vorhandene Objekte sollen automatisch aus der Überwachung herausgenommen werden. Die Auswertelektronik soll ein, maximal zwei, digitale Signale am Ausgang zur Verfügung stellen.
Es sollen Objekte mit Abmessungen von mindestens 30 qcm detektiert werden können. Die Auflösung soll so gering wie möglich sein. Farbauswertung wird nicht unbedingt nötig. Die zu überwachenden Räume ergeben zusammengenommen eine Fläche von wenigstens 4 m auf 4 m.
In bevorzugter Ausführung ist das Bilderfassungsgerät in der Türebene am Türrahmen oder der Wand oberhalb der Tür montiert, wobei die Erfassungsrichtung vertikal oder nahezu vertikal nach unten ausgerichtet ist.

Weitere vorteilhafte Ausgestaltungen sind in den Unteransprüchen aufgeführt.

Die Erfindung wird in den Figuren näher erläutert. Dabei zeigt:
- Figur 1: eine schematische Darstellung eine automatischen Schiebetür mit einer erfindungsgemäßen Vorrichtung;
- Figur 2: eine schematische Darstellung einer automatischen Drehtür mit einer erfindungsgemäßen Vorrichtung;
- Figur 3: einen Schnitt entlang der Bodenebene in Figur 1 mit Darstellung des Erfassungsbereiches;
- Figur 4: einen Schnitt entlang der Bodenebene in Figur 2 mit Darstellung des Erfassungsbereiches;
- Figur 5: prinzipielles Blockschaltbild der erfindungsgemäßen Vorrichtung;
- Figur 6: ein abgewandeltes Blockschaltbild der erfindungsgemäßen Vorrichtung;
- Figur 7: eine Darstellung entsprechend Figur 3 und 4 einer Rundbogenschiebetür mit in Zonen aufgeteiltem Erfassungsbereich;
- Figur 8: eine Figur 7 entsprechende Darstellung bei einer Schiebetür mit ebenen Schiebeflügeln.

Figur 1 zeigt einen Raum an dessen einer Wand 2 sich eine zweiflügelige Schiebetüranlage 1 mit zwei Türflügeln 1a und 1b befindet. Die Schiebetürflügel 1a, 1b sind an jeweils zwei oberen Laufrollen 3 in einer oberhalb der Tür 1 befindlichen Laufschiene 4a geführt.

Die Laufschiene 4a ist dabei in einem an der Wand 2 ortsfest montierten horizontalen Träger 4 angeordnet. Zum motorischen Antrieb der beiden Flügel 1a, 1b ist ein Elektromotor 5 an dem Träger 4 angeordnet, welcher über einen nicht dargestellten Zahnriemen mit den Laufrollen 3 zusammenwirkt.

Die erfindungsgemäße Vorrichtung weist ein Bilderfassungsgerät 6 auf, welches zur Erfassung und Absicherung des Türbereiches 9 (Fig. 3) mittig auf dem Träger 4 oberhalb der Türflügel 1a, 1b installiert ist. Die Erfassungsrichtung der Optik 61 ist dabei vertikal oder nahezu vertikal nach unten, zum Boden hin, gerichtet. Bei dem Bilderfassungsgerät 6 handelt es sich in einfachster Ausführung um eine CCD-Kamera herkömmlicher Bauart, welche elektronisch ausgelesen werden kann. Dieses Bilderfassungsgerät 6 ist mit einer Auswerteeinheit 7a verbunden, welche die vom Bilderfassunggerät 6 erfaßten Daten auswertet und entsprechend auf die Steuereinheit 7b einwirkt. Die Steuereinheit 7b wiederum steuert den motorischen Antrieb 5 der Türflügel 1a, 1b und damit die Öffnungs- und Schließbewegung der Tür1.

Ein Blockschaltbild zu obigem Zusammenhang ist in Figur 5 dargestellt. Es zeigt das Bilderfassungsgerät 6, welches mit der Auswerteeinheit 7a verbunden ist. Von der Auswerteeinheit 7a wiederum besteht eine Verbindung zur Steuereinheit 7b und von dort zum motorischen Antrieb 5. Vorteile bietet dies etwa dann, wenn eine bereits bestehende Türanlage 1 mit vorhandener Steuereinheit 7b mit der erfindungsgemäßen Bilderfassung 6 einschließlich der Auswerteeinheit 7a nachgerüstet werden soll. Vorzugsweise handelt es sich bei der Auswerteeinheit 7a und der Steuereinheit 7b um einen IC oder einen Mikrocomputer.
Eine alternative Anordnung ist in Figur 6 dargestellt. Dabei ist eine kombinierte Steuer- und Auswerteeinheit 7 vorgesehen, welche die Funktionen der separaten Auswerteeinheit 7a und der Steuereinheit 7b in einem IC oder µC vereinigt.

Abweichend von der gezeigten Anordnung, kann das Bilderfassungsgerät 6 auch am Flügel selbst angeordnet sein, in oder an der Laufschiene 4a, oder in dem Träger 4 integriert sein. Weiterhin ist denkbar, das Bilderfassungsgerät (6) vertikal oberhalb oder unterhalb des Bewegungsbereiches der Flügel (1a, 1b) anzuordnen, oder auch ganz außerhalb der Bewegungsbereiches, etwa mit Abstand von der Flügelebene unmittelbar vor oder hinter dieser. Insbesondere dann, wenn das Bilderfassungsgerät an einem anderen Punkt des Raumes angeordnet ist als oberhalb der Flügel (1a, 1b), kann die Erfassungsrichtung horizontal, schräg nach oben oder auch schräg nach unten zur Tür hin gerichtet sein. Vorzugsweise jedoch ist die Optik 61 der Bilderfassung 6 in vertikaler oder nahezu vertikaler Richtung oben oder nach unten gerichtet.

In einer speziellen Ausführung weist das Bilderfassungsgerät 6 eine zweigeteilte Optik 61 auf, so daß der eine Teil der Optik 61 den Erfassungsbereich 9 auf der einen Türseite absichert und der zweite Teil der Optik 61 den Erfassungsbereich auf der gegenüberliegenden Türseite der gleichen Tür (Ohne Darstellung). Pro Türanlage 1 wird dann nur noch ein Bilderfassungsgerät 6 erforderlich. Als weitere Möglichkeit kann die Erfassungsrichtung des Bilderfassungsgerätes 6 auch die Flügelebene durchgreifen, wobei sowohl die Seite vor der Flügelebene als auch die Seite hinter der Flügelebene erfaßt wird. Diese Ausgestaltung eignet sich insbesondere für Schiebetüranlagen mit Glasflügeln.

Figur 2 zeigt ein Ausführungsbeispiel, das an einer automatischen Drehflügeltür 1 installiert ist. Dargestellt ist der teilweise geöffnete Drehflügel 1a, der an seiner linken vertikalen Kante über zwei Türbänder 11 am Türrahmen 12 angelenkt ist. Oberhalb des Türflügels 1a ist ein motorischer Türantrieb 8 angeordnet, der herkömmlichen Aufbau aufweist, wie z.B. in der DE OS 32 02 930 beschrieben. Das Antriebsgehäuse 81 ist in der Darstellung in Figur 2 auf dem Blendrahmen montiert. Die Abtriebswelle 82 ist mit einem kraftübertragenden Gleitarm 83 gekoppelt, der in einer am Flügel angeordneten Gleitschiene 84 geführt ist.

An Stelle des Gleitarmgestänges 83 kann auch ein Scherenarmgestänge verwendet werden.
Der Türöffner 8 enthält einen elektrischen Antriebsmotor 5 zum Öffnen und Schließen der Tür 1 sowie Auswerteeinheit 7a und eine Steuereinheit 7b. Für deren Funktionsweise gelten entsprechend die Ausführungen zu den Figuren 1, 5 und 6. Ebenfalls oberhalb der Tür 1 angebracht ist ein Bilderfassungsgerät 6, vorzugsweise eine CCD-Kamera. Deren Erfassungsrichtung ist vertikal oder nahezu vertikal nach unten gerichtet. Eine Darstellung des dabei abgesicherten Erfassungsbereiches ist in Figur 4 zu sehen.

Der Einsatz der erfindungsgemäßen Vorrichtung ist nicht auf die in den Figuren 1 und 2 gezeigten Türanlagen 1 begrenzt. Eine Anwendung ist auch an Karusseltüren oder Rundbogentüren möglich, sowie grundsätzlich an allen motorisch bewegten Flügeln, etwa auch an Fenstern oder dergleichen.

Figur 3 zeigt einen Schnitt entlang der Bodenebene in Figur 1, aus der Blickrichtung des Bilderfassungsgerätes 6. Gestrichelt dargestellt ist der Erfassungsbereich 9 des Bilderfassungsgerätes 6, welcher sich von der Wand 2 halbkreisförmig in den Raum vor den Türflügeln 1a, 1b erstreckt. Dabei ist die Geometrie der Fläche abhängig von der Optik 61 des Bilderfassungsgerätes 6 und muß nicht zwangsläufig halbkreisförmig sein. Ausschlaggebend ist allein, daß der Erfassungsbereich 9 Bereiche im Umfeld der Tür 1, insbesondere im Bewegungsbereich der Türflügel 1a, 1b beinhaltet, die bislang üblicherweise von mehreren Sensoren einzeln erfaßt wurden und im Folgenden nun näher erläutert werden.

Zum einen handelt es sich dabei um den Annäherungsbereich 91. In diesem Bereich wird erfaßt, ob eine Person sich der Tür nähert (also die Tür passieren will) oder sich von ihr entfernt (was bedeutet, daß die Tür wieder geschlossen werden kann).

Gegenüber handelsüblichen Bewegungsmeldern wird hier vorteilhafterweise auch erfaßt, wenn eine Person sich von der Seite her der Tür 1 nähert. Eine Person in diesem Bereich wird von der Auswerteeinheit 7a erkannt und je nach deren Bewegungsrichtung ein Öffnen oder Schließen der Tür 1 eingeleitet. Dabei ist als zusätzliches Kriterium für die Türfunktion auch die Minimalgröße desjenigen Objekts wählbar, bei dessen Erfassung die Auswertemittel 7a eine Ansteuerung der Tür 1 einleiten. Diese Objektgröße wird von der Auswerteeinheit 7a im Unterschied zu herkömmlichen Bewegungsmeldern ebenfalls erkannt. Daraus läßt sich eine Sicherheitsfunktion ableiten, daß die Türöffnung beispielsweise dann nicht ausgelöst wird, wenn ein Kleinkind oder ein Tier sich der Tür nähert.

Zum anderen wird auch der Bereich der Hauptschließkante 92 von dem Bilderfassunggerät 6 erfaßt und abgesichert. Die Auswerteeinheit 7a erkennt ob sich eine Person zwischen den Türflügeln 1a, 1b aufhält oder ob sich eventuell ein Gegenstand dort befindet. Es ist bei der erfindungsgemäßen Vorrichtung von Vorteil, daß dabei in vertikaler Richtung die gesamte Hauptschließkante 92 erfaßt wird. Ein Unterlaufen durch Kleinkinder, wie es beispielsweise bei einer Lichtschranke möglich ist, wird hier ausgeschlossen. Die Auswerteeinheit 7a kann die Anwesenheit einer Person im Bereich der Hauptschließkante 92 zu jedem Zeitpunkt erkennen. Im Gegensatz zu sonst gebräuchlichen Kontaktleisten oder Hohlprofilen ist es hier nicht erforderlich, daß die Tür zuerst schließt und auf das Hindernis trifft um es zu erkennen. Es wird bereits zu einem sehr frühen Zeitpunkt ein Schließen der Tür vermieden, wenn eine Person oder ein Gegenstand sich im Bereich der Hauptschließkante befindet.

Entsprechend wird auch bei Hindernissen im Bereich des Festfeldes 93 verfahren. Das Festfeld 93 ist der Bereich, der beim Öffnen der Türflügel 1a, 1b von diesen überfahren wird. Da zwischen dem Flügel 1a, 1b und der Wand 2 ein kleiner Spalt verbleibt, besteht hier die Gefahr eines Einklemmens von Gegenständen oder einer Hand.

Auch dieser Bereich wird von dem Bilderfassungsgerät 6 abgesichert und die Auswerteeinheit 7a gibt der Steuereinheit 7b ein Signal, das ein Öffnen der Tür verhindert, wenn sich im Bereich des Festfeldes eine Person oder ein Gegenstand befindet. Alternativ dazu ist auch möglich, daß die Tür nur bis kurz vor Erreichen des Hindernisses öffnet und dann stoppt. Auch die momentane Lage der Türflügel 1a, 1b wird dabei jederzeit von der Auswerteeinheit 7a erfaßt. Denkbar wäre, die Auswerteeinheit 7a oder die Steuereinheit 7b mit einem akustischen, optischen oder elektrischen Warnsignal auszustatten, welches ausgelöst wird, wenn eine Person sich für längere Zeit im Bereich der Hauptschließkante 92, bzw. des Festfeldes 93 aufhält und so ein Schließen, bzw. Öffnen der Tür 1 verhindert. Ein Versagen der Türmechanik oder Türelektronik, das sich in einer Fehlfunk-tion im Bewegungsablauf der Türflügel 1a, 1b bemerkbar macht, oder ein Ausfall, bzw. eine Fehlfunktion des Bilderfassungsgerätes 6 wird von der Auswerteeinheit 7a vorzugsweise in einer Selbstdiagnosefunktion erkannt. Des weiteren werden von der Auswerteeinheit 7a unter Verwendung des Bilderfassungsgerätes 6 die jeweilige Position, Geschwindigkeit und Beschleunigung der Flügel 1a, 1b erfaßt und die ermittelten Werte an die Steuereinheit 7b übergeben. Schließlich können die Auswertemittel selbstlernend bei der Inbetriebnahme den Türtyp und den Bewegungsbereich der Flügel 1a, 1b, insbesondere deren Endlagen, erkennen. Zudem kann die Auswerteeinheit 7a mit einer zentralen Alarmanlage verbunden sein, welche der Sicherheitsüberwachung der Tür dient.

Figur 4 zeigt einen Schnitt entlang der Bodenebene in Figur 2. Gestrichelt dargestellt ist der Erfassungsbereich 9 der Kamera 6, der sich von der Wand 2 halbkreisförmig in den Raum vor dem Türflügeln 1a erstreckt. Der Erfassungsbereich 9 beinhaltet hier den Annäherungsbereich 91, die Hauptschließkante 92, die Nebenschließkante 94, sowie auch den Schwenkbereich 95 des Türflügels 1a. Dabei erfolgt die Absicherung der Nebenschließkante analog zur Absicherung der Hauptschließkante, wie sie unter Figur 3 beschrieben ist.

Durch die Erfassung des Türflügelschwenkbereiches 95 soll vermieden werden, daß ein sich öffnender oder schließender Türflügel 1a eine im Schwenkbereich 95 stehende Person oder einen Gegenstand trifft. Wird hier eine Person oder ein Gegenstand erfaßt, so erfolgt ein Stopp oder ein Reversieren der Türbewegung. Des weiteren sind die Ausführungen zu Figur 3 auch auf Figur 4 übertragbar.
Die Auswertelektronik kann den überwachten Raum in verschiedene Zonen einteilen. Die Zonen sind in den Figuren 5 und 6 bei Ausführungsbeispielen von verschiedenen Schiebetüranlagen dargestellt. Die Schiebetüranlagen weisen jeweils zwei Schiebeflügel 1a, 1b und zwei Festfeldflügel 2a, 2b auf. Die Kamera 6 ist in der Flügelebene der Schiebeflügel 1a, 1b über den Schiebeflügel, z. B. an einem nicht dargestellten Träger oder im Bereich der Antriebsaggregate des motorischen Antriebs angeordnet. Die Zonen A und B sind im Annäherungsbereich vor bzw. hinter dem Türöffnungsbereich angeordnet. Es handelt sich z. B. um sogenannte dynamische Zonen, in denen auch eine Bewegungs- und/oder Richtungserfassung der Person möglich ist. Zone C ist unmittelbar in der Flügelebene der Schiebeflügel 1a, 1b, also im Türöffnungsbereich. Es handelt sich z. B. um eine sogenannte statische Zone zur Erfassung von im Türöffnungsbereich anwesenden Personen. Ferner ist im Bereich der Festfeldflügel, der von der Nebenschließkante der Schiebeflügel 1b, 1c überfahren wird, die Zone F vorhanden zur Festfeldabsicherung, d. h. um Quetsch- und Scherstellen im Bereich zwischen Nebenschließkante und Festfeldflügel zu erfassen bzw. zu verhindern.

Anwendungen sind an motorisch angetriebenen Fenstern und Türen möglich. Die Flügel können drehbar oder linear geführt gelagert sein. Besondere Vorteile ergeben sich bei Anwendungen an automatischen Drehtüren und Schiebetüren sowie Karusselltüren.

Bei dem dargestellten Ausführungsbeispiel weist die Kamera 6 eine Linse auf, die aus Material besteht, welches sich selbst der Helligkeit der Umgebung anpaßt. Es handelt sich um Material, das bei großer Helligkeit automatisch abdunkelt und bei abnehmender Helligkeit automatisch zunehmend lichtdurchlässiger wird.
Ferner weist die Kamera eine Erfassungseinrichtung auf, die eventuelle Verschmutzung der Optik erkennen kann und im Verschmutzungsfall ein Signal abgibt.

Die Auswerteeinrichtung der Kamera ist derart ausgebildet, daß nur partiell die Bereiche des Erfassungsbereichs ausgewertet werden, die für die momentan benötigte Aktion des Antriebs notwendig sind.

## Patentansprüche

1. Vorrichtung mit Erfassungsmitteln zur Erfassung eines abzusichernden Bereiches, mit Auswertemitteln und mit Steuermitteln, wobei zur Ansteuerung und/oder Absicherung ein Bilderfassungsgerät vorgesehen ist, und wobei Auswertemittel und Steuermittel zur Steuerung des motorischen Antriebs vorgesehen sind,
**dadurch gekennzeichnet,**
**dass** zur Ansteuerung und/oder Absicherung eines motorisch angetrieben Flügels (1a, 1b) einer Tür (1) oder eines Fensters ein Bilderfassungsgerät (6) mit dem Flügel (1a, 1b) mitbewegt angeordnet ist,
wobei die Auswertemittel (7a) und Steuermittel (7b) zur Steuerung des motorischen Antriebs des Flügels (1a, 1b) vorgesehen sind,
**dass** die Erfassungsrichtung des Bilderfassungsgerätes (6) die Flügelebene durchgreifend ausgerichtet ist, wodurch sowohl die Seite vor der Flügelebene als auch die Seite hinter der Flügelebene erfasst wird, oder
**dass** das Bilderfassungsgerät (6) eine zweigeteilte Optik aufweist, wobei der erste Teil der Optik den Erfassungsbereich (9) im Raum auf der einen Seite des Flügels (1a, 1b) erfasst und der zweite Teil der Optik den Erfassungsbereich im Raum auf der anderen Seite des Flügels (1a, 1b) erfasst.

2. Vorrichtung nach Anspruch 1, **dadurch gekennzeichnet, dass** das Bilderfassungsgerät (6) mit Abstand von der Ebene des abzusichernden Flügels (1a, 1b) angeordnet ist.

3. Vorrichtung nach Anspruch 1, **dadurch gekennzeichnet, dass** das Bilderfassungsgerät (6) im Bereich oder nahe der Ebene des abzusichernden Flügels (1a, 1b) angeordnet ist.

4. Vorrichtung nach Anspruch 3, **dadurch gekennzeichnet, dass** das Bilderfassungsgerät (6) im Bereich oder nahe der Ebene oberhalb des abzusichernden Flügels (1a, 1b) angeordnet ist.

5. Vorrichtung nach Anspruch 1, **dadurch gekennzeichnet, dass** die Erfassungsrichtung des Bilderfassungsgerätes (6) vertikal oder nahezu vertikal nach unten oder oben gerichtet ist.

6. Vorrichtung nach Anspruch 1, **dadurch gekennzeichnet, dass** die Erfassungsrichtung des Bilderfassungsgerätes (6) horizontal oder nahezu horizontal zur Flügelebene hin gerichtet ist.

7. Vorrichtung nach Anspruch 1, **dadurch gekennzeichnet, dass** die Erfassungsrichtung des Bilderfassungsgerätes (6) schräg nach oben oder schräg nach unten zur Flügelebene hin gerichtet ist.

8. Vorrichtung nach Anspruch 1, **dadurch gekennzeichnet, dass** der Erfassungsbereich (9) des Bilderfassungsgerätes (6) Bereiche im Raum vor dem Flügel (1a, 1b) umfasst.

9. Vorrichtung nach Anspruch 8, **dadurch gekennzeichnet, dass** der Erfassungsbereich (9) des Bilderfassungsgerätes (6) alle Bereiche, in denen der Flügel (1a, 1b) oder ein sonstiges bewegliches Teil der Vorrichtung eine Bewegung ausführen kann, umfasst.

10. Vorrichtung nach Anspruch 1, **dadurch gekennzeichnet, dass** das Bilderfassungsgerät (6) mit Auswertemitteln (7a) verbunden ist, wobei die Auswertemitteln (7a) als IC oder µP ausgebildet sind.

11. Vorrichtung nach Anspruch 1, **dadurch gekennzeichnet, dass** die Auswertemittel (7a) mit den Steuermitteln (7b) eine kombinierte Steuer- und Auswerteeinheit (7) bilden, und/oder dass die Auswertemittel (7a) zumindest mit den Steuermitteln (7b) verbunden sind und/oder mit ihnen zusammenwirken.

12. Vorrichtung nach Anspruch 1, **dadurch gekennzeichnet, dass** die Auswertemittel (7a) selbstlernend sind und bei der Inbetriebnahme den Türtyp und/oder den Bewegungsbereich des Flügels (1a, 1b) erkennen können.

13. Vorrichtung nach Anspruch 12, **dadurch gekennzeichnet, dass** die selbstlernenden Auswertemittel (7a) bei der Inbetriebnahme die Endlagen des Flügels (1a, 1b) erkennen können.

14. Vorrichtung nach Anspruch 1, **dadurch gekennzeichnet, dass** die Auswertemittel (7a) einen Normalzustand im Erfassungsbereich (9) erkennen können, der ein Öffnen oder Schließen des Flügels (1a, 1b) erfordert, und dass die Auswertemittel (7a) eine entsprechende Ansteuerung des Antriebs (5) einleiten.

15. Vorrichtung nach Anspruch 1, **dadurch gekennzeichnet, dass** die Auswertemittel (7a) einen kritischen, die Normalfunktion des Flügels behindernden Zustand im Erfassungsbereich (9) erkennen können und dass die Auswertemittel (7a) eine entsprechende Ansteuerung des Antriebs (5) einleiten.

16. Vorrichtung nach Anspruch 15, **dadurch gekennzeichnet, dass** die Auswertemittel (7a) in einem kritischen, die Normalfunktion des Flügels (1a, 1b) behindernden Zustand im Erfassungsbereich (9) einen Stopp oder ein Reversieren der Bewegung des Flügels (1a, 1b) einleiten.

17. Vorrichtung nach Anspruch 1, **dadurch gekennzeichnet, dass** die Minimalgröße desjenigen Objekts wählbar ist, bei dessen Erfassung die Auswertemittel (7a) eine Ansteuerung des Antriebs (5) einleiten.

18. Vorrichtung nach Anspruch 1, **dadurch gekennzeichnet, dass** die Auswertemittel (7a) eine Selbstdiagnose ausführen können und eine nicht durch äußere Umstände bedingte Fehlfunktion in der Bewegung des Flügels (1a, 1b)) und/oder der Funktion des Bilderfassungsgerätes (6) erkennen können.

19. Vorrichtung Anspruch 1, **dadurch gekennzeichnet, dass** die Auswertemittel (7a) oder die Steuermittel (7b) mit einem akustischen, optischen oder elektronischen Warnsignal versehen sind, welches bei einem kritischen Zustand, welcher im Erfassungsbereich (9) festgestellt wird, ausgelöst wird.

20. Vorrichtung nach Anspruch 1, **dadurch gekennzeichnet, dass** die Auswertemittel (7a) mit einer zentralen Alarmanlage verbunden sind, welche der Sicherheitsüberwachung der Tür (1) oder des Fensters dient.

21. Vorrichtung nach Anspruch 1, **dadurch gekennzeichnet, dass** die Auswertemittel (7a) unter Verwendung des Bilderfassungsgerätes (6) die Position und/oder die Geschwindigkeit und/oder die Beschleunigung der Flügel (1a, 1b) erfassen.

22. Vorrichtung nach Anspruch 1, **dadurch gekennzeichnet, dass** ein Erfassungsmittel zur Erkennung von Verschmutzung der Optik des Bilderfassungsgeräts (6), vorgesehen ist.

23. Vorrichtung nach Anspruch 22, **dadurch gekennzeichnet, dass** das Erfassungsmittel zur Erkennung von Verschmutzung der Optik des Bilderfassungsgeräts (6) eine Einrichtung aufweist, die im Verschmutzungsfalle ein Signal abgibt.

24. Vorrichtung nach Anspruch 1, **dadurch gekennzeichnet, dass** das Bilderfassungsgerät (6) eine Linse oder Vorsatzlinse aufweist, die aus einem sich automatisch der Helligkeit der Umgebung anpassenden Material ausgebildet ist.

25. Vorrichtung nach Anspruch 24, **dadurch gekennzeichnet, dass** das sich bei großer Helligkeit selbst abdunkelt und bei abnehmender Helligkeit zunehmend lichtdurchlässiger wird.

26. Vorrichtung nach Anspruch 1, **dadurch gekennzeichnet, dass** die Auswertemittel (7a) partiell die Bereiche des Erfassungsbereichs auswerten, die für eine momentan benötigte Aktion des Antriebs erforderlich sind.

27. Vorrichtung nach Anspruch 1, **dadurch gekennzeichnet, dass** der Erfassungsbereich (9) in mehrere Zonen aufgeteilt ist.

28. Vorrichtung nach Anspruch 27, **dadurch gekennzeichnet, dass** der in mehrere Zonen aufgeteilte Erfassungsbereich (9) in einen oder mehrere Bereiche im Annäherungsbereich der Tür (1) und/oder einen oder mehrere Bereiche im Türöffnungsbereich in der Türebene und/oder einen oder mehrere Bereiche im Festfeldbereich, der durch einen bewegten Flügel (1a, 1b) überfahren wird und/oder im Bereich der Nebenschließkante des bewegten Flügels (1a, 1b) aufgeteilt ist.

## Claims

1. Device with sensing means for sensing an area to be safeguarded, with evaluation means and with control means, an image sensing unit being provided for the activation and/or safeguarding, and evaluation means and control means being provided for controlling the motor drive,
**characterized**
**in that**, for the activation and/or safeguarding of a motor-driven leaf or casement (1a, 1b) of a door (1) or a window, an image sensing unit (6) is arranged such that it moves along with the leaf/casement (1a, 1b),
the evaluation means (7a) and control means (7b) being provided for controlling the motor drive of the leaf/casement (1a, 1b),
**in that** the sensing direction of the image sensing unit (6) is aligned to pass through the leaf/casement plane, whereby both the side in front of the leaf/casement plane and the side behind the leaf/casement plane is sensed, or
**in that** the image sensing unit (6) has an optical system divided into two, the first part of the optical system sensing the sensing area (9) in the space on the one side of the leaf/casement (1a, 1b) and the second part of the optical system sensing the sensing area in the space on the other side of the leaf/casement (1a, 1b).

2. Device according to Claim 1, **characterized in that** the image sensing unit (6) is arranged at a distance from the plane of the leaf/casement (1a, 1b) to be safeguarded.

3. Device according to Claim 1, **characterized in that** the image sensing unit (6) is arranged in the area of or close to the plane of the leaf/casement (1a, 1b) to be safeguarded.

4. Device according to Claim 3, **characterized in that** the image sensing unit (6) is arranged in the area of or close to the plane above the leaf/casement (1a, 1b) to be safeguarded.

5. Device according to Claim 1, **characterized in that** the sensing direction of the image sensing unit (6) is directed vertically or virtually vertically downwards or upwards.

6. Device according to Claim 1, **characterized in that** the sensing direction of the image sensing unit (6) is directed horizontally or virtually horizontally towards the leaf/casement plane.

7. Device according to Claim 1, **characterized in that** the sensing direction of the image sensing unit (6) is directed obliquely upwards or obliquely downwards towards the leaf/casement plane.

8. Device according to Claim 1, **characterized in that** the sensing area (9) of the image sensing unit (6) covers areas in the space in front of the leaf/casement (1a, 1b).

9. Device according to Claim 8, **characterized in that** the sensing area (9) of the image sensing unit (6) covers all areas in which the leaf/casement (1a, 1b) or some other moving part of the device can perform a movement.

10. Device according to Claim 1, **characterized in that** the image sensing unit (6) is connected to evaluation means (7a), the evaluation means (7a) being formed as an integrated circuit or microprocessor.

11. Device according to Claim 1, **characterized in that** the evaluation means (7a) form with the control means (7b) a combined control and evaluation unit (7), and/or **in that** the evaluation means (7a) are at least connected to the control means (7b) and/or interact with them.

12. Device according to Claim 1, **characterized in that** the evaluation means (7a) are self-learning and can detect the type of door and/or the area of movement of the leaf/casement (1a, 1b) during initial operation.

13. Device according to Claim 12, **characterized in that** the self-learning evaluation means (7a) can detect the end positions of the leaf/casement (1a, 1b) during initial operation.

14. Device according to Claim 1, **characterized in that** the evaluation means (7a) can detect a normal state in the sensing area (9), which requires opening or closing of the leaf/casement (1a, 1b), and **in that** the evaluation means (7a) initiate a corresponding activation of the drive (5).

15. Device according to Claim 1, **characterized in that** the evaluation means (7a) can detect a critical state, hindering the normal function of the leaf/casement, in the sensing area (9) and **in that** the evaluation means (7a) initiate a corresponding activation of the drive (5).

16. Device according to Claim 15, **characterized in that**, in the sensing area (9), the evaluation means (7a) initiate a stop or a reversal of the movement of the leaf/casement (1a, 1b) in a critical state hindering the normal function of the leaf/casement (1a, 1b).

17. Device according to Claim 1, **characterized in that** the minimum size of the object which when sensed causes the evaluation means (7a) to initiate activation of the drive (5) can be chosen.

18. Device according to Claim 1, **characterized in that** the evaluation means (7a) can perform a self-diagnosis and can detect a malfunction, not caused by external circumstances, in the movement of the leaf/casement (1a, 1b) and/or the function of the image sensing unit (6).

19. Device according to Claim 1, **characterized in that** the evaluation means (7a) or the control means (7b) are provided with an acoustic, optical or electronic warning signal, which is triggered in the case of a critical state which is established in the sensing area (9).

20. Device according to Claim 1, **characterized in that** the evaluation means (7a) are connected to a central alarm system, which serves for the security monitoring of the door (1) or the window.

21. Device according to Claim 1, **characterized in that** the evaluation means (7a) sense the position and/or the speed and/or the acceleration of the leaves/casements (1a, 1b) by using the image sensing unit (6).

22. Device according to Claim 1, **characterized in that** a sensing means is provided for detecting soiling of the optical system of the image sensing unit (6).

23. Device according to Claim 22, **characterized in that** the sensing means for detecting soiling of the optical system of the image sensing unit (6) has a device which emits a signal in the event of soiling.

24. Device according to Claim 1, **characterized in that** the image sensing unit (6) has a lens or auxiliary lens, which is formed from a material which adapts automatically to the brightness of the surroundings.

25. Device according to Claim 24, **characterized in that** the material darkens itself when there is great brightness and becomes increasingly translucent when there is decreasing brightness.

26. Device according to Claim 1, **characterized in that** the evaluation means (7a) partially evaluate the areas of the sensing area which are required for a momentarily required action of the drive.

27. Device according to Claim 1, **characterized in that** the sensing area (9) is divided into a number of zones.

28. Device according to Claim 27, **characterized in that** the sensing area (9) divided into a number of zones is divided into one or more areas in the approach area of the door (1) and/or one or more areas in the door-opening area in the door plane and/or one or more areas in the fixed zone area, which is passed over by a moved leaf/casement (1a, 1b) and/or in the area of the secondary closing edge of the moved leaf/casement (1a, 1b).

## Revendications

1. Dispositif comprenant des moyens de détection pour détecter une zone à sécuriser, avec des moyens d'analyse et des moyens de commande, un appareil d'acquisition d'image étant prévu pour la commande et/ou la sécurisation et un moyen d'analyse et un moyen de commande étant prévus pour commander le mécanisme d'entraînement motorisé,
**caractérisé en ce**
**que** pour commander et/ou sécuriser un battant (1a, 1b) à entraînement motorisé d'une porte (1) ou d'une fenêtre, un appareil d'acquisition d'image (6) est disposé de manière à se déplacer en même temps que le battant (1a, 1b),
le moyen d'analyse (7a) et le moyen de commande (7b) étant prévus pour commander le mécanisme d'entraînement motorisé du battant (1a, 1b),
**que** le dispositif de détection de l'appareil d'acquisition d'image (6) est dirigé de manière à traverser le plan du battant, ce qui permet de détecter à la fois le côté à l'avant du plan du battant et le côté à l'arrière du plan du battant, ou
**que** l'appareil d'acquisition d'image (6) présente une optique en deux parties, la première partie de l'optique détectant la zone de détection (9) dans l'espace d'un côté du battant (1a, 1b) et la deuxième partie de l'optique détectant la zone de détection dans l'espace de l'autre côté du battant (1a, 1b).

2. Dispositif selon la revendication 1, **caractérisé en ce que** l'appareil d'acquisition d'image (6) est disposé à une certaine distance du plan du battant (1a, 1b) à sécuriser.

3. Dispositif selon la revendication 1, **caractérisé en ce que** l'appareil d'acquisition d'image (6) est disposé dans la zone ou à proximité du plan du battant (1a, 1b) à sécuriser.

4. Dispositif selon la revendication 3, **caractérisé en ce que** l'appareil d'acquisition d'image (6) est disposé dans la zone ou à proximité du plan au-dessus du battant (1a, 1b) à sécuriser.

5. Dispositif selon la revendication 1, **caractérisé en ce que** le dispositif de détection de l'appareil d'acquisition d'image (6) est dirigé verticalement ou presque verticalement vers le bas ou le haut.

6. Dispositif selon la revendication 1, **caractérisé en ce que** le dispositif de détection de l'appareil d'acquisition d'image (6) est dirigé horizontalement ou presque horizontalement par rapport au plan du battant.

7. Dispositif selon la revendication 1, **caractérisé en ce que** le dispositif de détection de l'appareil d'acquisition d'image (6) est dirigé en biais vers le haut ou en biais vers le bas par rapport au plan du battant.

8. Dispositif selon la revendication 1, **caractérisé en ce que** la zone de détection (9) de l'appareil d'acquisition d'image (6) englobe les zones dans l'espace devant le battant (1a, 1b).

9. Dispositif selon la revendication 8, **caractérisé en ce que** la zone de détection (9) de l'appareil d'acquisition d'image (6) englobe toutes les zones dans lesquelles le battant (1a, 1b) ou une autre partie mobile du dispositif peut effectuer un mouvement.

10. Dispositif selon la revendication 1, **caractérisé en ce que** l'appareil d'acquisition d'image (6) est relié à des moyens d'analyse (7a), les moyens d'analyse (7a) étant réalisés sous la forme de circuits intégrés ou de microprocesseurs.

11. Dispositif selon la revendication 1, **caractérisé en ce que** les moyens d'analyse (7a) et les moyens de commande (7b) forment un module combiné de commande et d'analyse (7) et/ou que les moyens d'analyse (7a) sont au moins reliés avec les moyens de commande (7b) et/ou agissent conjointement avec eux.

12. Dispositif selon la revendication 1, **caractérisé en ce que** les moyens d'analyse (7a) sont à auto-apprentissage et peuvent reconnaître le type de porte et/ou la plage de déplacement du battant (1a, 1b) lors de la mise en service.

13. Dispositif selon la revendication 12, **caractérisé en ce que** les moyens d'analyse (7a) à auto-apprentissage peuvent détecter les positions finales du battant (1a, 1b) lors de la mise en service.

14. Dispositif selon la revendication 1, **caractérisé en ce que** les moyens d'analyse (7a) peuvent détecter dans la zone de détection (9) un état normal qui nécessite une ouverture ou une fermeture du battant (1a, 1b) et que les moyens d'analyse (7a) initient une commande en conséquence du mécanisme d'entraînement (5).

15. Dispositif selon la revendication 1, **caractérisé en ce que** les moyens d'analyse peuvent détecter dans la zone de détection (9) une situation critique qui empêche le fonctionnement normal du battant et que les moyens d'analyse (7a) initient une commande en conséquence du mécanisme d'entraînement (5).

16. Dispositif selon la revendication 15, **caractérisé en ce que** les moyens d'analyse initient un arrêt ou une inversion du mouvement du battant (1a, 1b) en cas de situation critique qui empêche le fonctionnement normal du battant (1a, 1b).

17. Dispositif selon la revendication 1, **caractérisé en ce qu'**il est possible de sélectionner la taille minimale de l'objet dont la détection entraîne une commande du mécanisme d'entraînement (5) par les moyens d'analyse (7a).

18. Dispositif selon la revendication 1, **caractérisé en ce que** les moyens d'analyse (7a) peuvent effectuer un auto-diagnostic et peuvent détecter un défaut de fonctionnement non lié à des circonstances extérieures dans le mouvement du battant (1a, 1b) et/ou le fonctionnement de l'appareil d'acquisition d'image (6).

19. Dispositif selon la revendication 1, **caractérisé en ce que** les moyens d'analyse (7a) ou les moyens de commande (7b) sont munis d'un signal d'alerte sonore, visuel ou électronique qui est déclenché lorsqu'une situation critique est détectée dans la zone de détection (9).

20. Dispositif selon la revendication 1, **caractérisé en ce que** les moyens d'analyse (7a) sont reliés à une installation d'alarme centrale qui sert à la surveillance de sécurité de la porte (1) ou de la fenêtre.

21. Dispositif selon la revendication 1, **caractérisé en ce que** les moyens d'analyse (7a), en utilisant l'appareil d'acquisition d'image (6), détectent la position et/ou la vitesse et/ou l'accélération du battant (1a, 1b).

22. Dispositif selon la revendication 1, **caractérisé en ce qu'**il est prévu un moyen de détection pour détecter l'encrassement de l'optique de l'appareil d'acquisition d'image (6).

23. Dispositif selon la revendication 22, **caractérisé en ce que** le moyen de détection pour détecter l'encrassement de l'optique de l'appareil d'acquisition d'image (6) présente un dispositif qui délivre un signal en cas d'encrassement.

24. Dispositif selon la revendication 1, **caractérisé en ce que** l'appareil d'acquisition d'image (6) présente une lentille ou une lentille additionnelle réalisée dans un matériau qui s'adapte automatiquement à la luminosité de l'environnement.

25. Dispositif selon la revendication 24, **caractérisé en ce qu'**il s'obscurcisse de lui-même en présence d'une forte luminosité et qu'il devienne de plus en plus transparent lorsque la luminosité diminue.

26. Dispositif selon la revendication 1, **caractérisé en ce que** les moyens d'analyse (7a) analysent en partie les zones de la zone de détection qui sont nécessaires pour une action momentanément nécessaire du mécanisme d'entraînement.

27. Dispositif selon la revendication 1, **caractérisé en ce que** la zone de détection (9) est divisée en plusieurs zones.

28. Dispositif selon la revendication 27, **caractérisé en ce que** la zone de détection (9) divisée en plusieurs zones est divisée en une ou plusieurs zones dans la zone d'approche de la porte (1) et/ou en une ou plusieurs zones dans la zone d'ouverture de la porte dans le plan de la porte et/ou en une ou plusieurs zones dans la zone du plan fixe qui est traversé par un battant (1a, 1b) en mouvement et/ou dans la zone du bord de fermeture voisin du battant (1a, 1b) en mouvement.
